# FASCICULE DE BREVET EUROPEEN

(11) **EP 0 794 070 B1**
(45) Date de publication et mention de la délivrance du brevet: **26.04.2000**
(21) Numéro de dépôt: 97490004.5
(22) Date de dépôt: 27.02.1997
(51) Int. Cl.: B42F 7/02

(54) **Dispositif porte-document et procédé de fabrication d'un tel dispositif**
Dokumentenhalter und Verfahren zur ihrer Herstellung
Document holder and its method of fabrication

(30) Priorité: 04.03.1996 FR 9603052
(43) Date de publication de la demande: 10.09.1997
(73) Titulaire: Achat et Distribution d'Articles de Classement, "A D Classement", S.A., 59300 Valenciennes (FR)
(72) Inventeur: Dottel, Jean-Marc, 59300 Valenciennes (FR)
(74) Mandataire: Duthoit, Michel

(56) Documents cités:
- DE-A- 1 934 111
- DE-A- 4 421 689
- FR-A- 2 080 482

## Description

L'invention est relative à un dispositif protège-document ainsi qu'à un procédé de fabrication d'un tel dispositif.

Elle trouvera notamment son application dans le domaine de la fabrication des articles de bureau, et d'une façon plus générale là où il est nécessaire de protéger un document tel que feuille de papier ou autre.

Dans ce domaine, on connaît des dispositifs protège-document constitués d'une poche en plastique souple ou similaire quadrangulaire fermée sur trois de ses côtés et présentant une ouverture, généralement supérieure, pour l'introduction du document. Sur un des côtés latéraux, le dispositif présente généralement une bande perforée pour faciliter son classement.

Un tel dispositif, bien qu'efficace au niveau de la protection, présente néanmoins l'inconvénient de rendre difficile l'introduction du document, celui-ci devant notamment présenter une certaine rigidité pour pouvoir être introduit totalement.

Pour faciliter cette introduction, on a alors recours à diverses astuces manuelles qui néanmoins peuvent engendrer des altérations du document. Une autre solution consiste à prévoir la poche d'une dimension nettement supérieure au document afin d'éviter son frottement latéral lors de l'introduction.

On connaît un autre dispositif protège-document qui tend à solutionner les inconvénients précités et qui se présente sous la forme d'une poche en plastique souple ou similaire quadrangulaire fermée sur deux côtés adjacents et ouverte sur les deux autres.

Si dans de tels dispositifs, l'introduction est facilitée, l'inconvénient réside alors dans la retenue du document puisqu'il peut plus facilement échapper du dispositif compte tenu de l'ouverture sur deux côtés.

Il est en outre connu, notamment des documents DE-A-44 21 689, DE-A-1.934.111 et FR-A-2.080.482 des dispositifs protège-documents constitué d'au moins une poche quadrangulaire présentant une première ouverture sur l'un des côtés et une seconde ouverture adjacente partielle sur l'un des côtés adjacent à ladite première ouverture.

Néanmoins de tels dispositifs présentent des risques d'endommagement par déchirure au niveau de la limite entre la partie ouverte et la partie non-ouverte du côté où se trouve la seconde ouverture. En outre, leur procédé de fabrication n'est pas optimisé.

Un des buts de la présente invention est de proposer un dispositif protège-document qui permette de pallier les inconvénients précités et qui combine les avantages de chacun des dispositifs connus, à savoir facilité d'introduction du document et maintien correct du document une fois introduit.

Un autre but de la présente invention est de proposer un dispositif protège-document qui présente une bonne résistance à l'utilisation, et notamment à l'arrachement ainsi qu'un procédé de fabrication d'un tel dispositif qui soit facile à mettre en oeuvre.

Un autre but de la présente invention est de proposer un procédé de fabrication d'un dispositif protège-document qui soit facilement adaptable sur les machines de fabrication actuelle, ce qui de ce fait ne se répercute pas sur le coût du produit fini.

D'autres buts et avantages de la présente invention apparaîtront au cours de la description qui va suivre qui toutefois n'est donnée qu'à titre indicatif et qui n'a pas pour but de la limiter.

L'invention concerne tout d'abord un dispositif protège-document, constitué d'au moins une poche en plastique souple ou similaire, quadrangulaire, présentant au moins une première ouverture sur l'un des côtés et une seconde ouverture adjacente, partielle, sur l'un des côtés adjacents à ladite première ouverture caractérisé par le fait que ladite seconde ouverture est terminée par une encoche de forme longitudinale pour éviter le déchirement de la zone non-ouverte du côté de la poche correspondant.

L'invention concerne également un procédé de fabrication d'un dispositif protège-document, constitué d'au moins une poche en plastique souple ou similaire, quadrangulaire, présentant au moins une première ouverture sur l'un des côtés, et une seconde ouverture adjacente, partielle, sur l'un des côtés adjacents à ladite première ouverture, dans lequel on réalise les étapes suivantes : on forme un manchon continu d'un matériau de plastique souple ou similaire, que l'on aplatit sur lui-même pour constituer deux côtés latéraux opposés de la poche quadrangulaire, on découpe et on soude transversalement ledit manchon continu pour constituer respectivement ladite première ouverture et le quatrième côté opposé fermé, ledit procédé étant caractérisé par le fait que le manchon est formé à partir d'une feuille repliée sur elle-même et dont les chants libres sont soudés partiellement entre eux, ladite seconde ouverture étant formée au niveau desdits chants libres par la zone non soudée.

La présente invention sera mieux comprise à la lecture de la description suivante accompagnée des dessins en annexe qui en font partie intégrante parmi lesquels :
- la figure 1 montre une vue schématique de face d'un premier mode de réalisation du dispositif protège-document selon l'invention,
- la figure 2 montre une vue de détail d'une première variante de fabrication du dispositif de la figure 1,
- la figure 3 montre une vue de détail d'une seconde variante de fabrication du dispositif de la figure 1,
- la figure 4 montre un deuxième mode de réalisation d'un dispositif protège-document selon l'invention,
- la figure 5 montre une vue de détail du dispositif de la figure 4,
- la figure 6 montre une première variante de réalisation du dispositif illustré à la figure 4,
- la figure 7 montre une seconde variante de réalisation du dispositif illustré à la figure 4,
- la figure 8 montre une troisième variante de réalisation du dispositif illustré à la figure 4,
- la figure 9 montre une vue de détail de la variante de réalisation du dispositif de la figure 6, côté reliure,
- les figures 10a et b montrent respectivement une vue en coupe selon l'axe X-X de la figure 9, avant et après soudure.

L'invention concerne un dispositif protège-document ainsi qu'un procédé de fabrication d'un tel dispositif.

Comme le montrent les différentes variantes illustrées sur les figures, le dispositif protège-document 1; 11; 21; 31; 41 est au moins constitué d'une poche 2; 12; 22; 32; 42 formée notamment en plastique souple ou similaire, et de façon usuelle quadrangulaire.

Dans chacune des variantes respectives, la poche présente au moins une première ouverture 3; 13; 23; 33; 43 sur l'un des côtés de la poche et qui dans le cas des figures constitue une ouverture supérieure.

Selon la présente invention, la poche 2; 12; 22; 32; 42 comporte, en outre, une seconde ouverture adjacente 4; 14; 24; 34; 44 partielle, sur l'un des côtés adjacents à ladite première ouverture 3; 13; 23; 33; 43.

En revanche, les autres côtés 5, 6; 15, 16; 25, 26; 35, 36; 45, 46 sont fermés.

Ainsi, comme le montrent les figures respectives, chaque dispositif, ou plus précisément chaque poche de chaque dispositif, peut être largement ouverte, à la façon des pochettes coins, notamment soit par la droite, soit par la gauche selon les cas.

Cependant, sur l'un des côtés, notamment au niveau de la seconde ouverture 4; 14; 24; 34; 44, le passage est limité compte tenu d'un segment 7; 17; 27; 37; 47 qui est prévu fermé et qui, éventuellement, termine ledit côté.

Ladite zone non ouverte 7, 17 ; 27 ; 37 ; 47 présente, notamment, une soudure, provenant, par exemple, du mode d'obtention de la poche à partir d'une feuille repliée sur elle-même.

A titre d'exemple, pour un dispositif protège-document d'un format voisin du format standard 21 x 29,7 mm, ladite seconde ouverture partielle est prévue sur la grande longueur, la partie fermée présentant une dimension par exemple comprise entre 3 et 15 cm.

Cependant, plutôt que de prévoir lesdites première ouverture supérieure, d'une part, et seconde ouverture latéralement, d'autre part, soit sur la droite, soit sur la gauche de la poche, il pourrait être envisagé une situation inversée.

Cela étant, dans certains modes de réalisation, tels que représentés aux figures 1 et 6 la poche 2; 22 présente latéralement, au niveau d'un de ses côtés, une bande perforée 8; 28 destinée à faciliter la reliure de plusieurs dispositifs 1; 21.

Dans d'autres modes de réalisation, le dispositif protège-document peut présenter une pluralité de poches rassemblées entre elles sur au moins l'un de leurs côtés latéraux, afin de constituer une reliure de type cahier.

Cela étant, lorsque ladite poche présente, comme évoqué plus haut, une soudure au niveau de ladite zone non-ouverte 7 ; 17 ; 27 ; 37 ; 47, il est préférable de pouvoir épargner ladite soudure lors de l'ouverture.

En effet, lorsque le volet défini par les premières et secondes ouvertures 3, 4 ; 13, 14, 23, 24 ; 33, 34 ; 43, 44 est manipulé par l'utilisateur, celui-ci exerce une traction sur ladite soudure et risque de la détériorer.

Afin d'éviter ce phénomène, ladite seconde ouverture adjacente partielle 4; 24 ; 34 . 44 peut être terminée par une encoche 9; 29 ; 39 ; 49 pour éviter le déchirement de la zone non ouverte 7; 27 ; 37 ; 47 du côté de la poche correspondante.

Comme représentées aux figures 7 et 8, lesdites encoches 39 ; 49 présentent, par exemple, une forme longitudinale. En appelant A le sommet de la poche commun à la première 33, 43 et à la seconde 34 ; 44 ouvertures, B le sommet de la poche commun à la première ouverture 33 ; 43 et au côté opposé 36 ; 46 à la seconde ouverture 34, 44 et C le point formant la limite entre la seconde ouverture 34, 44 et la zone non ouverte 37, 47, on constate que ladite encoche 39 ; 49 est orientée, avantageusement, selon la médiane relative au côté BC du triangle ABC.

Dans une autre mesure, ces moyens d'anti-déchirement sont constitués, comme le montre par exemple le mode de réalisation de la figure 4 par un congé 19 permettant d'éviter les contraintes localisées au niveau du raccordement de l'ouverture 14 et de la zone non ouverte respectivement repérée 17. Un tel congé, éventuellement placé ailleurs, pourra également faciliter l'ouverture de la poche.

Dans le cas où la zone dite non ouverte 47, par exemple sur la figure 8, est débordante par rapport à la zone ouverte partielle 44, afin d'éviter un dépassement non voulu des documents à protéger, il peut être prévu des moyens d'arrêt 81 complémentaire des documents, au niveau de la partie basse de la poche, en amont de la zone non ouverte 47.

A titre d'exemple, ces moyens 81 peuvent être constitués par une zone de soudure partielle 82 comme le montre la figure 8, prévue sensiblement dans le prolongement de la zone ouverte partielle 44. Dans ce cas, les documents sont bloqués en partie basse et l'ouverture 44 est en outre renforcée par l'encoche 49, ou autre, raccordant la zone ouverte 44 et non ouverte 47, évitant de localiser l'effort sur la soudure lors de l'ouverture de la poche.

L'espace 80 laissé libre entre ladite soudure partielle 82 et ladite zone non ouverte 47 pourra constituer, notamment, un logement pour étiquette.

Pour fabriquer de tels dispositifs protège-document, et d'une façon connue en soi dans ce domaine, on forme un manchon continu d'un matériau de plastique souple ou similaire, que l'on aplatit sur lui-même pour constituer les deux côtés latéraux opposés de la poche quadrangulaire, puis on découpe et on soude transversalement ledit manchon continu pour constituer respectivement ladite première ouverture 3; 13; 23; 33; 43; 53 et le quatrième côté opposé fermé 5; 15; 25; 35; 45; 55.

Selon l'invention, le manchon est formé à partir d'une feuille repliée sur elle-même et dont les chants libres sont soudés entre eux partiellement.

Cette technique présente l'avantage d'être plus adaptée quant au choix des dimensions, puisqu'une même feuille peut être redécoupée selon des côtes quelconques, à l'inverse de techniques plus souvent utilisées selon les procédés antérieurement connus car elles présentent l'avantage d'offfrir une résistance accrue, notamment au niveau des chants latéraux puisqu'il n'est pas nécessaire d'avoir recours à la soudure.

Ladite seconde ouverture 4 ; 14 ; 24 est formée implicitement, au niveau des chants libres de la feuille repliée, par la zone non soudée.

Autrement dit, au cours du processus de fabrication, on prévoira avantageusement une zone de soudure 67; 77, comme le montrent par exemple les figures 2 et 5.

Comme évoqué plus haut, afin de renforcer la zone de faiblesse constituée par la soudure 67, 77, on pourra, par exemple, découper une encoche 9, 29 ; 39, 49 et/ou un congé 19 dans l'une des faces de ladite poche 2 ; 12 ; 22 ; 32; 42 au voisinage de la limite entre la seconde ouverture 4 ; 14 ; 24 ; 34. 44 et la zone soudée 7, 17, 27, 37, 47.

Au niveau du mode de réalisation de la figure 1, il est à remarquer que l'on peut prévoir une double soudure, telle qu'illustrée à la figure 2, ou une soudure simple, telle qu'illustrée à la figure 3, qui alors constitue de façon commune le maintien de la bande perforée et la zone non ouverte du côté seconde ouverture.

Comme représenté aux figures 9 et 10, selon un mode particulier de réalisation de l'invention, on réalise une soudure de part et d'autre d'une bande 28 prévue, au niveau d'un des côtés 26 de ladite poche 22, entre chacune des faces de ladite poche 22 et l'on perfore ladite bande 28 et ladite poche 22.

Naturellement, d'autres mises en oeuvre de la présente invention, à la portée de l'homme de l'art, auraient pu être envisagées, sans pour autant sortir de celle-ci.

## Revendications

1. Dispositif protège-document (31; 41), constitué d'au moins une poche (32; 42) en plastique souple ou similaire, quadrangulaire, présentant au moins une première ouverture (33; 43) sur l'un des côtés, et une seconde ouverture adjacente (34; 44), partielle, sur l'un des côtés adjacents à ladite première ouverture (33; 43) caractérisé par le fait que ladite seconde ouverture (34; 44) est terminée par une encoche (39; 49) de forme longitudinale pour éviter le déchirement de la zone non ouverte (37; 47) du côté de la poche correspondante.

2. Dispositif protège-document selon la revendication 1, dans lequel ladite encoche (39; 49) est orientée selon la médiane d'un triangle ABC, formé par le sommet A de la poche commun à la première (33; 43) et à la seconde (34; 44) ouvertures, le sommet B de la poche commun à la première ouverture (33; 43) et au côté opposé (36; 46) à la seconde ouverture (34; 44) et le point C formant la limite entre la seconde ouverture (34; 44) et la zone non-ouverte (37; 47), relative au côté BC dudit triangle.

3. Dispositif protège-document selon la revendication 1, dans lequel ladite première ouverture (33; 43) est supérieure et ladite seconde ouverture (34; 44) est prévue latéralement sur la droite ou sur la gauche de la poche.

4. Dispositif protège-document selon la revendication 1, dans lequel la poche présente latéralement au niveau d'un de ses côtés une bande perforée destinée à faciliter la reliure de plusieurs dispositifs.

5. Dispositif protège-document selon la revendication 1, présentant une pluralité de poches rassemblées entre elles sur au moins l'un de leurs côtés latéraux.

6. Dispositif protège-document selon la revendication 1, dans lequel sont prévus des moyens (81) d'arrêt complémentaire des documents, en amont de la zone non ouverte (47) sensiblement dans le prolongement de ladite seconde ouverture adjacente partielle (44).

7. Dispositif protège-document selon la revendication 1, présentant un logement latéral pour une étiquette 80.

8. Procédé de fabrication d'un dispositif protège-document (1; 11; 21; 31; 41), constitué d'au moins une poche (2; 12; 22; 32; 42) en plastique souple ou similaire, quadrangulaire, présentant au moins une première ouverture (3; 13; 23; 33; 43) sur l'un des côtés, et une seconde ouverture adjacente (4; 14; 24; 34; 44), partielle, sur l'un des côtés adjacents à ladite première ouverture (3; 13; 23; 33; 43) dans lequel :
- on forme un manchon continu d'un matériau de plastique souple ou similaire, que l'on aplatit sur lui-même pour constituer deux côtés latéraux opposés de la poche quadrangulaire,
- on découpe et on soude transversalement ledit manchon continu pour constituer respectivement ladite première ouverture (3; 13; 23; 33; 43) et le quatrième côté opposé fermé (5; 15; 25; 35; 45),
procédé caractérisé par le fait que le manchon est formé à partir d'une feuille repliée sur elle-même et dont les chants libres sont soudés partiellement entre eux, ladite seconde ouverture (4; 14; 24; 34; 44) étant formée au niveau desdits chants libres par la zone non soudée.

9. Procédé selon la revendication 8, dans lequel on découpe une encoche (9; 29; 39; 49) et/ou un congé (19) dans l'une des faces de ladite poche (2; 12; 22; 32; 42) au voisinage de la limite entre la seconde ouverture (4; 14; 24; 34; 44) et la zone soudée (7; 17; 27; 37; 47).

10. Procédé selon la revendication 8, dans lequel on réalise une soudure de part et d'autre d'une bande (28) prévue, au niveau d'un des côtés (26) de ladite poche (22), entre chacune des faces de ladite poche (22) et l'on perfore ladite bande (28) et ladite poche (22).

## Patentansprüche

1. Unterlagenschutzvorrichtung (31; 41) bestehend aus wenigstens einer viereckigen Tasche (32; 42) aus weichem Kunststoff oder dergleichen, die wenigstens eine erste Öffnung (33; 43) an einer Seite und eine zweite, angrenzende Teilöffnung (34; 44) an einer der der genannten ersten Öffnung (33; 43) angrenzenden Seiten aufweist, dadurch gekennzeichnet, daß die genannte zweite Öffnung (34; 44) mit einer Einkerbung (39; 49) einer länglichen Gestalt endet, um das Zerreißen des nicht offenen Bereichs (37; 47) an der Seite der entsprechenden Tasche zu vermeiden.

2. Unterlagenschutzvorrichtung nach Anspruch 1, bei der die genannte Einkerbung (39; 49) gemäß der Mittellinie eines Dreiecks ABC orientiert ist, das durch die Spitze A der für die erste (33; 43) und die zweite (34; 44) Öffnungen gemeinsamen Tasche, die Spitze B der für die erste Öffnung (33; 43) und die der zweiten Öffnung (34; 44) gegenüberliegenden Seite (36; 46) gemeinsamen Tasche und den Punkt C, der die Grenze zwischen der zweiten Öffnung (34; 44) und dem nicht offenen Bereich (37; 47), bezüglich der Seite BC des genannten Dreiecks bildet, gebildet wird.

3. Unterlagenschutzvorrichtung nach Anspruch 1, bei der die genannte erste Öffnung (33; 43) an der oberen Seite und die genannte zweite Öffnung (34; 44) seitlich an der rechten oder der linken Seite der Tasche vorgesehen ist.

4. Unterlagenschutzvorrichtung nach Anspruch 1, bei der die Tasche seitlich, im Bereich einer ihrer Seiten, einen durchlochten Streifen aufweist, um die Verbindung mehrerer Vorrichtungen zu erleichtern.

5. Unterlagenschutzvorrichtung nach Anspruch 1, die eine Vielheit von Taschen aufweist, die an wenigstens einer deren seitlichen Seiten mit einander verbunden sind.

6. Unterlagenschutzvorrichtung nach Anspruch 1, bei der zusätzliche Mittel (81) zum arretieren der Unterlagen stromaufwärts des nicht offenen Bereichs (47), im wesentlichen in der Verlängerung der genannten zweiten, angrenzenden Teilöffnung (44), vorgesehen sind.

7. Unterlagenschutzvorrichtung nach Anspruch 1, die einen Seitenraum für einen Zettel (80) aufweist.

8. Verfahren zur Herstellung einer Unterlagenschutzvorrichtung (1; 11; 21; 31; 41) bestehend aus wenigstens einer viereckigen Tasche (2; 12; 22; 32; 42) aus weichem Kunststoff oder dergleichen, die wenigstens eine erste Öffnung (3; 13; 23; 33; 43) an einer Seite und eine zweite, angrenzende Teilöffnung (4; 14; 24; 34; 44) an einer der der genannten ersten Öffnung (3; 13; 23; 33; 43) angrenzenden Seiten aufweist, bei dem:
- ein durchgehendes Rohr aus einem weichem Kunststoff oder dergleichen gebildet wird, das auf sichselbst platt gedrückt wird, um zwei gegenüberliegende, seitliche Seiten der viereckigen Tasche zu bilden,
- das genannte durchgehende Rohr in Querrichtung geschnitten und geschweißt wird, um respektive die genannte erste Öffnung (3; 13; 23; 33; 43) und die vierte, geschlossene, gegenüberliegende Seite (5; 15; 25; 35; 45) zu bilden,
welches Verfahren dadurch gekennzeichnet ist, daß das Rohr aus einer auf sichselbst gefalteten Folie gebildet wird, deren freien Kanten teilweise aneinandergeschweißt werden, wobei die zweite Öffnung (4; 14; 24; 34; 44) im Bereich der genannten freien Kanten durch den nicht geschweißten Bereich gebildet wird.

9. Verfahren nach Anspruch 8, bei dem eine Enkerbung (9; 29; 39; 49) und/oder ein Ausschnitt (19) in einer der Flächen der genannten Tasche (2; 12; 22; 32; 42) in der Nähe der Grenze zwischen der zweiten Öffnung (4; 14; 24; 34; 44) und dem geschweißten Bereich (7; 17; 27; 37 ; 47) geschnitten wird.

10. Verfahren nach Anspruch 8, bei dem eine Schweißnaht beiderseits eines Streifens (28) hergestellt wird, der im Bereich einer der Seiten (26) der genannten Tasche (22) zwischen jeder der Flächen der genannten Tasche (22) vorgesehen wird, und der genannte Streifen (28) und die genannte Tasche (22) durchlocht werden.

## Claims

1. Document-protecting device (31 ; 41) constituted by at least one quadrangular pocket (32 ; 42) of flexible plastic or a similar material, having at least a first opening (33 ; 43) on one of the sides, and a second, partial, adjacent opening (34 ; 44) on one of the sides adjacent to the said first opening (33 ; 43), characterized by the fact that the said second opening (34 ; 44) ends in a slot (39 ; 49) of a longitudinal shape to prevent the non open area (37 ; 47) of the side of the corresponding pocket from being torn.

2. Document-protecting device according to claim 1, in which the said slot (39 ; 49) is orientated parallel to the median line of a triangle ABC, formed by the apex A of the pocket common to the first (33 ; 43) and to the second (34 ; 44) openings, the apex B of the pocket common to the first opening (33 ; 43) and to the side (36 ; 46) opposite the second opening (34 ; 44) and the point C forming the limit between the second opening (34 ; 44) and the non open area (37 ; 47), relative to side BC of the said triangle.

3. Document-protecting device according to claim 1, in which the said first opening (33 ; 43) is the upper one and the said second opening (34 ; 44) is provided laterally, on the right-hand side or on the left-hand side of the pocket.

4. Document-protecting device according to claim 1, in which the pocket has laterally, in the area of one of its sides, a perforated strip designed to facilitate the assembly of several devices.

5. Document-protecting device according to claim 1, having a plurality of pockets joined together on at least one of their lateral sides.

6. Document-protecting device according to claim 1, in which are provided means (81) for complementarily arresting the documents, short of the non open area (47) substantially in the continuation of the said second partial adjacent opening (44).

7. Document-protecting device according to claim 1, having a lateral compartment for a label 80.

8. Process for manufacturing a document-protecting device (1 ; 11 ; 21 ; 31 ; 41), constituted by at least a quadrangular pocket (2 ; 12 ; 22 ; 32 ; 42) of flexible plastic or a similar material, having at least a first opening (3 ; 13 ; 23 ; 33 ; 43) on one of the sides, and a second, partial, adjacent opening (4 ; 14 ; 24 ; 34 ; 44) on one of the sides adjacent to the said first opening (3; 13 ; 23 ; 33; 43), in which :
- there is formed a continuous sleeve of a flexible plastic or similar material, which is flattened down on itself to constitute two opposite lateral sides of the quadrangular pocket;
- the said continuous sleeve is cut and welded transversely to constitute, respectively, the said first opening (3; 13 ; 23 ; 33 ; 43) and the fourth closed opposite side (5 ; 15 ; 25 ; 35 ; 45),
a process characterized by the fact that the sleeve is formed from a sheet folded back on itself and the free sides of which are partially welded together, the said second opening (4 ; 14 ; 24 ; 34 ; 44) being formed in the area of the said free sides by the non welded area.

9. Process according to claim 8, in which a slot (9; 29; 39; 49) and/or a cut away portion (19) are cut out in one of the faces of the said pocket (2, 12 ; 22 ; 32 ; 42) in the vicinity of the limit between the second opening (4 ; 14 ; 24 ; 34 ; 44) and the welded area (7 ; 17 ; 27 ; 37 ; 47).

10. Process according to claim 8, in which a weld is effected on either side of a strip (28) provided, in the area of one of the sides (26) of the said pocket (22), between each of the faces of the said pocket (22) and the said strip (28) and the said pocket (22) are perforated.
